# EUROPÄISCHE PATENTANMELDUNG

(11) **EP 4 775 758 A1**
(43) Veröffentlichungstag der Anmeldung: **15.07.2026**
(21) Anmeldenummer: 25151169.7
(22) Anmeldetag: 10.01.2025
(51) Int. Cl.: E04F 19/04

(54) **VERBINDUNGSVORRICHTUNG**

(71) Anmelder: Karl Pedross AG, 39021 Latsch (IT)
(72) Erfinder: PEGGER, Elias, 39021 Latsch (IT); EGGER, Werner, 39028 Schlanders (IT); KURZ, Sebastian, 39023 Laas (IT)
(74) Vertreter: Torggler & Hofmann Patentanwälte - Innsbruck

(57) **Zusammenfassung**

Verbindungsvorrichtung (1) zur Verbindung der Stirnseiten (41) zweier benachbart zueinander an einer Montagestruktur (5) angeordneter oder anzuordnenden Leisten (4) umfassend,
- wenigstens ein zwischen den Stirnseiten (41) der Leisten (4) anordenbares und zumindest teilweise zur Anlage an die Stirnseiten (41) bringbares Zwischenstück (2) und
- wenigstens eine Befestigungsvorrichtung (3), die dazu ausgebildet ist, die beiden Stirnseiten (41) untereinander und/oder an der Montagestruktur (5) zu befestigen,
wobei das wenigstens eine Zwischenstück (2) und die wenigstens eine Befestigungsvorrichtung (3) als voneinander gesonderte Bauteile ausgebildet sind, sodass das wenigstens eine Zwischenstück (2) und die wenigstens eine Befestigungsvorrichtung (3) separat voneinander verwendbar sind, und wobei wenigstens eine Schnittstelle (11) vorgesehen ist, über welche das wenigstens eine Zwischenstück (2) und die wenigstens eine Befestigungsvorrichtung (3) miteinander, vorzugsweise lösbar, verbindbar sind.

## Beschreibung

Die Erfindung betrifft eine Verbindungsvorrichtung für Leisten mit den Merkmalen des Oberbegriffs des Anspruchs 1, eine Anordnung umfassend eine derartige Verbindungsvorrichtung, sowie ein Verfahren zum Verbinden der Stirnseiten zweier Leisten mittels wenigstens einer Verbindungsvorrichtung gemäß dem Anspruch 1.

Aus dem Stand der Technik ist bekannt, als Abschluss und/oder Übergang von einem Fußbodenbelag zu einer Wand, eine Sockelleiste an der Wand zu befestigen. Eine Sockelleiste ist auch als Fußbodenleiste oder Wandabschlussprofil bekannt. Auch werden Arbeitsplatten oder Deckenverkleidungen mit solch einer Leistenanordnung in einem Übergangsbereich zu einer Wand oder anderwärtigen Montagestruktur versehen.

Eine Problematik, die sich hierbei ergibt, betrifft den Übergangsbereich zwischen zwei Leisten. Um einen formschlüssigen Übergang zu einen gewünschten Gehrungswinkel zwischen den zu verbindenden Leisten zu erreichen, müssen die Leisten auf Gehrung geschnitten werden. Dies erfordert handwerkliches Geschick und bedarf einer sauberen und genauen Arbeitsweise, um ein einseitiges Überstehen einer der Leisten und eine dadurch resultierende scharfe Kante oder eine Kluft zwischen den Leisten zu vermeiden.

Des Weiteren ist vor allem der Bereich um eine Kante (Innenkante oder Außenkannte) anfällig für Abnutzungserscheinungen und/oder Beschädigungen der Leisten. Durch die exponierte Lage der Kante kommt es im Durchschnitt häufiger zu Kollisionen mit Mensch oder Maschine und/oder Schleifen von Kabeln strombetriebener Haushaltsgeräte, beispielsweise Staubsaugern.

Gemäß dem Stand der Technik werden deshalb häufig die Kanten selbst durch sogenannte Leistenverbinder geformt. Diese werden entweder in dem Bereich auf die Leisten aufgesteckt oder innerhalb der Leisten verankert. Als Material wird häufig Kunststoff oder ein Metall verwendet. Es besteht jedoch der Nachteil eines nicht ästhetischen Äußeren durch die großflächige Verwendung eines Kunststoffteils, die Montage der Leisten aneinander wird zudem nicht wesentlich vereinfacht, da am Übergang zwischen Leistenverbinder und Leiste dieselbe Problematik besteht wie bei der Verbindung zweier Leisten. Da die Leistenverbinder gemäß dem Stand der Technik zudem fluchtend mit der äußeren Mantelfläche der Leisten ausgeformt sind, besteht keine Schutzfunktion der Leisten in dem Übergangsbereich zwischen Leistenverbinder und Leiste.

Die DE 102005007269 A1 offenbart eine einstückige Leisteneckverkleidung für zwei in einem vorgegebenen Winkel zueinander angeordnete Leisten. Die Kante wird durch die Leistenverkleidung gebildet und die beiden Leisten gehrungsfrei an derselbigen befestigt.

Die EP 1364097 A2 offenbart eine zweiteilige Sockelleiste mit Abdeckelement, welches über eine Nut-Feder-Verbindung mit einer an einer Wand befestigten Haltevorrichtung verbunden wird. Die gesamte Sockelleiste ist dabei aus PVC gefertigt.

Weiters bekannt sind Leistenverbinder, die lediglich zwischen den Stirnseiten zweier Leisten angebracht werden. Nachteilig an dieser Verbindungsvorrichtung ist jedoch ein ungenügender Halt an den Leisten und eine Instabilität aufgrund der fehlenden oder lediglich mangelhaft ausgebildeten Befestigungsvorrichtung.

Zusammengefasst ergeben sich im Stand der Technik demnach zumindest die folgenden Nachteile:
- Aufwendige und zeitintensive Montage zweier Leisten aneinander durch das Ausarbeiten einer sauberen Gehrung,
- Fehlende Schutzfunktion im Kantenbereich und demzufolge höhere Anfälligkeit für Beschädigung und Abnutzung,
- Durch die scharfen Kanten besteht somit ein erhöhtes Verletzungsrisiko vor allem für Kinder,
- Unästhetisches Äußeres durch die großflächige Abdeckung mittels Kunststoffformteilen,
- Ungenügender Halt der Verbindungsvorrichtung an den Leisten.

Es ist eine Aufgabe der Erfindung eine Verbindungsvorrichtung zur Verbindung der Stirnseiten zweier benachbart zueinander angeordneter Leisten bereitzustellen, bei welcher die oben genannten Nachteile zumindest teilweise beseitigt sind. Weiterhin soll ein Verfahren zum Verbinden der Stirnseiten zweier benachbart zueinander angeordneter Leisten mittels wenigstens einer derartigen Verbindungsvorrichtung bereitgestellt werden.

Diese Aufgabe wird durch eine Verbindungsvorrichtung mit den Merkmalen des Anspruchs 1 und ein Verfahren mit den Merkmalen des Anspruchs 14 gelöst.

Eine solche Verbindungsvorrichtung zur Verbindung der Stirnseiten zweier benachbart zueinander an einer Montagestruktur angeordneter oder anzuordnenden Leisten weist zumindest auf:
- wenigstens ein zwischen den Stirnseiten der Leisten anordenbares und zumindest teilweise zur Anlage an die Stirnseiten bringbares Zwischenstück und
- wenigstens eine Befestigungsvorrichtung, die dazu ausgebildet ist, die beiden Stirnseiten untereinander und/oder an der Montagestruktur zu befestigen,
wobei das wenigstens eine Zwischenstück und die wenigstens eine Befestigungsvorrichtung als voneinander gesonderte Bauteile ausgebildet sind, sodass das wenigstens eine Zwischenstück und die wenigstens eine Befestigungsvorrichtung separat voneinander verwendbar sind, und wobei wenigstens eine Schnittstelle vorgesehen ist, über welche das wenigstens eine Zwischenstück und die wenigstens eine Befestigungsvorrichtung miteinander, vorzugsweise lösbar, verbindbar sind.

Vorteilhaft an einer derartigen Verbindungsvorrichtung ist die Möglichkeit die Komponenten des Verbindungsstücks separat als auch in Kombination zu verwenden, wodurch ein breiter Einsatzbereich nach den individuellen Bedürfnissen des Anwenders geschaffen wird.

Das zweiteilige Design der Verbindungsvorrichtung hat zudem den Vorteil, dass das Zwischenstück und die Befestigungsvorrichtung jeweils aus unterschiedlichen Materialien mit unterschiedlichen Materialeigenschaften gefertigt werden können. Dadurch wird eine individuelle Anpassung an die Funktion des jeweiligen Bauteils geschaffen.

Des Weiteren wird durch das individuell anpassbare Zwischenstück, welches zwischen den Stirnseiten der Leisten anordenbar ist, ein ästhetisches Äußeres der Leisten im Übergangsbereich geschaffen.

Der überstehende Bereich des Zwischenstücks ermöglicht zudem einen optimalen Schutz der Leisten in diesem Bereich.

Die Befestigungsvorrichtung ermöglicht sowohl eine Stabilisierung der Leisten als auch eine verbesserte Befestigung des Zwischenstücks an den Leisten.

Vorteilhafte Ausführungsformen der Erfindung sind in den abhängigen Ansprüchen definiert.

In einer bevorzugten Ausführungsform weist das wenigstens eine Zwischenstück wenigstens eine Schutzvorrichtung zum Schutz zumindest einer der Leisten im Bereich der Stirnseiten auf.

Diese wenigstens eine Schutzvorrichtung kann dabei wenigstens einen zu einer Erstreckungsrichtung des wenigstens einen Zwischenstücks quer abstehenden Steg aufweisen, mit welchem eine benachbart zu einer der Stirnseiten angeordnete Mantelfläche zumindest einer der Leisten abdeckbar ist.

Dies hat mehrere Vorteile: Zum einen muss die Gehrung der Leisten nicht allzu sauber gearbeitet werden, wodurch auch ungeübtere Benutzer die Leisten anbringen können, zum anderen wird die Leiste im Bereich des Überlapps vor Beschädigung und Abnutzung geschützt. Nicht zu vergessen ist zudem die Schutzwirkung vor scharfen Kanten, welche wesentlich zur (Kinder-)Sicherheit des Wohnbereichs, in welchem die Leisten angeordnet sind, beiträgt.

Besonders bevorzugt ist die wenigstens eine Schutzvorrichtung in einem Querschnitt wulstförmig oder flügelförmig ausgebildet.

Wulstförmig in diesem Sinne bedeutet, die Form einer länglichen, gerundeten Erhebung und/oder Verdickung aufweisend.

Bei der flügelförmigen Ausführungsform der Schutzvorrichtung sind bevorzugt zwei Flügel vorgesehen, die in einem Winkel zueinander angeordnet und über eine Mittelsteg miteinander verbunden sind. Die Flügel legen sich dabei bevorzugt formschlüssig von außen an die Mantelfläche der entsprechenden Leiste an.

Die wulstförmige Ausführungsform des Stegs weist bevorzugt zumindest eine Breite von 2 bis 6, besonders bevorzugt 4, Millimetern auf. Die Breite des Stegs wird dabei an der Stelle der Wulst mit dem größten Durchmesser gemessen.

Die flügelförmige Ausführungsform des Stegs weist bevorzugt zumindest eine Breite von 4 bis 20, besonders bevorzugt 10, Millimetern auf. Die Breite wird in diesem Fall bevorzugt von einem äußeren Rand eines ersten Flügels bis zum äußeren Rand eines zweiten Flügels gemessen.

Bei variierenden Breiten im Verlauf des Stegs wird jeweils eine mittlere Breite (z.B. arithmetisches Mittel der Werte für die Breite) verwendet.

Gemäß einer bevorzugten Ausführungsform weist der wenigstens eine Steg der wenigstens einen Schutzvorrichtung wenigstens eine, vorzugsweise im Wesentlichen rechtwinklige, Umbiegung auf. Diese Umbiegung dient der Anpassung der Schutzvorrichtung an das äußere Profil der Leisten, wobei das Profil in den meisten Fällen zumindest aus einer oberen und seitlichen Abschlussfläche besteht, welche in einem im Wesentlichen rechten Winkel zueinander angeordnet sind. Im Wesentlich ist hierbei so auszulegen, dass auch Winkelabweichungen von 10° inkludiert sind, d.h.: 90° ± 10°.

Typische Profile für Leisten sind unter anderem unter den Bezeichnungen Berliner Profil, Hamburger Profil, Weimarer Profil, Münchner Profil, Leipziger Profil etc. bekannt.

In einem bevorzugten Ausführungsbeispiel weist ein Bereich des wenigstens einen Zwischenstücks, der zur Anlage an die Stirnseiten gebracht werden kann, wenigstens eine, bevorzugt durchgängige, Öffnung auf.

Die wenigstens eine Öffnung dient dazu bei einer Montage mittels Kleber für einen optimalen Halt des Zwischenstücks an den Stirnseiten der Leisten zu sorgen, indem eine optimale Verteilung des Klebers gewährleistet wird.

Innerhalb der Öffnung kann auch eine vorzugsweise semipermeable Membran oder ein Flies angebracht sein, welche bzw. welches die Positionierung des Klebers innerhalb der Öffnung erleichtert und zur Stabilisierung des wenigstens einen Zwischenstücks in dem Bereich beiträgt.

Ein weiterer Vorteil, der sich durch die wenigstens eine Öffnung ergibt, besteht in einem geringeren Gewicht des wenigstens einen Zwischenstücks.

Gemäß einer besonders bevorzugten Ausführungsform weist das wenigstens eine Zwischenstück eine Haltevorrichtung zur Befestigung des wenigstens einen Zwischenstücks an wenigstens einer Leiste und/oder zur Befestigung der beiden Stirnseiten untereinander auf.

Die wenigstens eine Haltevorrichtung ist dabei von der wenigstens einen Schutzvorrichtung beabstandet und die Stirnseiten sind zwischen der wenigstens einen Haltevorrichtung und der wenigstens einen Schutzvorrichtung anordenbar.

Die wenigstens eine Haltevorrichtung verbessert den Halt des wenigstens einen Zwischenstücks an den Leisten, in dem Fall, dass ausschließlich das Zwischenstück zum Verbinden verwendet wird.

Des Weiteren sorgt die wenigstens eine Haltevorrichtung für eine leichte und korrekte Positionierung des Zwischenstücks in einem Übergangsbereich der Leisten zwischen den Stirnseiten.

In einer bevorzugten Ausführungsform weist die wenigstens eine Haltevorrichtung wenigstens eine Struktur auf, die dazu ausgebildet ist, einen Reibschluss zwischen der wenigstens einen Haltevorrichtung und der wenigstens einen Leiste zu bilden und/oder in eine Ausformung der wenigstens einen Leiste einzugreifen.

Gemäß einer weiteren bevorzugten Ausführungsform weist das wenigstens eine Zwischenstück im Bereich der Schnittstelle eine Aussparung zur Aufnahme der wenigstens einen Befestigungsvorrichtung auf.

Diese Aussparung ist bevorzugt u-förmig, sodass die wenigstens eine Befestigungsvorrichtung einfach, schnell und ohne Werkzeug eingehängt werden kann.

Es kann zusätzlich vorgesehen sein, dass sich innerhalb der Aussparung wenigstens eine Fixiervorrichtung befindet, die ein Auseinandergleiten der beiden Komponenten, Zwischenstück und Befestigungsvorrichtung, verhindert.

Bevorzugt weist ein Bereich des wenigstens einen Zwischenstücks, der zur Anlage an die Stirnseiten gebracht werden kann, eine Materialstärke von 1 bis 4, bevorzugt 1,5 bis 3, Millimetern auf.

Dadurch wird ein ungewolltes Umknicken verhindert und gleichzeitig eine schmale Silhouette realisiert, die zur Ästhetik der Verbindungsvorrichtung wesentlich beiträgt.

In einer bevorzugten Ausführungsform sind das wenigstens eine Zwischenstück und die wenigstens eine Befestigungsvorrichtung aus jeweils unterschiedlichen Materialien, bevorzugt aus Kunststoff, besonders bevorzugt mittels 3D-Druck, fertigbar.

Durch die Anwendbarkeit eines 3D-Druck-Verfahrens zur Herstellung der Verbindungsvorrichtung kann das Verbindungsstück nicht nur individuell an verschiedenste Leisten und/oder Leistenprofile angepasst werden, sondern auch besonders einfach und kostengünstig ein Ersatzteil produziert werden.

Die Verwendung verschiedener Filamente während des Druckverfahrens ermöglicht zudem eine bereichsweise Verstärkung des Materials und/oder die bereichsweise Verwendung eines elastischen Materials, wodurch die Verbindungsvorrichtung noch besser an die unterschiedliche Anforderungen der einzelnen Teilbereiche angepasst werden kann. Beispielsweise kann die Schutzvorrichtung aus abriebfestem Gummi gefertigt werden, die Haltevorrichtung und die Schnittstelle aus PVC oder anderem Hartplastik, während der Bereich des Zwischenstücks, der zur Anlage an die Stirnseiten gebracht werden kann, aus einem flexiblen, eventuell faserverstärkten Kunststoff gefertigt werden kann.

Die Verwendung von biologisch abbaubaren und/oder Verbundwerkstoffen ist bevorzugt, wobei besonders bevorzugt der sichtbare Bereich der Verbindungsvorrichtung an das äußere Erscheinungsbild der Leisten angepasst ist und/oder mit diesem übereinstimmt.

In einer bevorzugten Ausführungsform ist die wenigstens eine Befestigungsvorrichtung in einem Zustand, in welchem die wenigstens eine Befestigungsvorrichtung über die wenigstens einen Schnittstelle mit dem wenigstens einen Zwischenstück verbunden ist, relativ zum wenigstens einen Zwischenstück schwenkbar, vorzugsweise in einem Winkelbereich zwischen 0° und 15°.

Dies kann beispielsweise durch die Verwendung eines zumindest teilweise elastischen Materials in diesem Bereich und/oder durch eine entsprechende Abschrägung im Bereich der Schnittstelle erreicht werden.

Dadurch kann die Passgenauigkeit der wenigstens einen Befestigungsvorrichtung unabhängig von eventuellen Differenzen bei der Herstellung und/oder Messfehlern des Anwenders sichergestellt werden.

Besonders bevorzugt weist die wenigstens eine Befestigungsvorrichtung wenigstens einen, vorzugsweise zwei, Befestigungssteg auf, welcher zumindest abschnittsweise in eine korrespondierende Ausnehmung in zumindest eine der Leisten und/oder der Montagestruktur einfügbar ist.

In einer weiteren bevorzugten Ausführungsform sind wenigstens zwei Befestigungsstege vorgesehen, die in einem Winkel zwischen 0° und 180°, bevorzugt 90° oder 180°, relativ zueinander anordenbar sind. Dadurch werden typische Leistenanordnungen in Form von geraden Verbindungen zweier Leisten und angewinkelten Verbindungen zweier Leisten abgedeckt.

In einer bevorzugten Ausführungsform ist der wenigstens eine Befestigungssteg als Kraftspeichereinheit, vorzugsweise mit einem im Wesentlichen S-förmigen Seitenprofil, ausgebildet, welcher dazu ausgebildet ist mit der wenigstens einen Leiste, vorzugsweise über wenigstens zwei Kontaktbereiche, einen Kraftschluss zu bilden.

Besonders bevorzugt weist die wenigstens eine Befestigungsvorrichtung zumindest teilweise wenigstens eine Oberflächenstruktur, bevorzugt in Form von wenigstens einem Widerhaken, auf.

Die Oberflächenstruktur verbessert den Halt der Befestigungsvorrichtung in und/oder an der wenigstens einen Leiste und/oder der Montagestruktur, indem sie zumindest punktuell für eine Erhöhung der Haftreibung sorgt und/oder sich mit dem Material der Leiste und/oder Montagestruktur verkeilt.

Besonders bevorzugt weist die wenigstens eine Befestigungsvorrichtung ein Kalibrierstück auf, welches den Abstand zwischen den Stirnseiten derart normiert, dass das wenigstens eine Zwischenstück formschlüssig zur Anlage an die Stirnseiten gebracht werden kann.

Das Kalibrierstück kann dabei beispielsweise als quaderförmiger Fortsatz in einem oberen Bereich des wenigstens einen Befestigungsstegs oder in einem Übergangsbereich zwischen den wenigstens zwei Befestigungsstegen lokalisiert sein.

Die zu verbindenden Leisten können nur so weit aneinander angenähert werden, wie es die Breite des Kalibrierstücks zulässt. Besonders bevorzugt entspricht dies einer Breite des Zwischenstücks.

Gemäß einer besonders bevorzugten Ausführungsform weist die wenigstens eine Befestigungsvorrichtung wenigstens eine Ausnehmung auf, mit der die wenigstens eine Befestigungsvorrichtung über die wenigstens eine Schnittstelle mit dem wenigstens einen Zwischenstück verbunden werden kann.

Besonders bevorzugt nimmt dabei eine Breite der Ausnehmung über eine Dicke der Befestigungsvorrichtung zu. Dadurch entsteht in einer Draufsicht auf die Befestigungsvorrichtung ein im Wesentlichen dreieckiger oder trapezförmiger oder hantelförmiger Querschnitt der Ausnehmung.

Dies verursacht ein leichtes Spiel im Bereich der Schnittstelle, wodurch der Winkel zwischen den Leisten durch die Befestigungsvorrichtung einstellbar wird.

Gemäß einer weiteren Ausführungsform weist die wenigstens eine Befestigungsvorrichtung wenigstens eine Abstützeinheit zur Aufnahme wenigstens einer Federvorrichtung und/oder einer Montagestruktur auf.

Die Federvorrichtung ist dabei in Verbindung mit einer Seitenfläche der Montagestruktur bringbar, wodurch die wenigstens eine Befestigungsvorrichtung an die wenigstens eine Leiste oder eine weitere Montagestruktur angepresst wird.

Durch die wenigstens eine Abstützeinheit kann ein stabiler Übergang zwischen Leisten, beispielsweise Sockelleisten, erster Montagestruktur, beispielsweise Boden, und zweiter Montagestruktur, beispielsweise Wand, erreicht werden.

Die wenigstens eine Abstützeinheit kann dabei entweder als separates Bauteil oder einstückig mit der wenigstens einen Befestigungsvorrichtung ausgebildet sein.

Schutz wird zudem begehrt für eine Anordnung mit wenigstens zwei Leisten und wenigstens einer Komponente einer Verbindungsvorrichtung gemäß den obigen Ausführungen.

In einer bevorzugten Ausführungsform weisen die wenigstens zwei Leisten eine Nut auf, welche wenigstens eine Befestigungsvorrichtung der Verbindungsvorrichtung zumindest teilweise aufnehmen kann.

In einer bevorzugten Ausführungsform sind die wenigstens zwei Leisten in einem Winkel zwischen 0° und 180°, bevorzugt 90° oder 180°, relativ zueinander anordenbar.

Gemäß einer besonders bevorzugten Ausführungsform weist wenigstens eine Leiste wenigstens eine Ausformung zur Bildung eines Hohlraumes zwischen der wenigstens einen Leiste und einer Montagestruktur in einer Montageposition auf und wobei vorzugsweise das wenigstens eine Kalibrierstück der wenigstens einen Befestigungsvorrichtung in einem Betriebsmodus innerhalb des Hohlraumes anordenbar ist.

Besonders bevorzugt befindet sich das wenigstens eine Kalibrierstück bei alleiniger Verwendung der Befestigungsvorrichtung zur Verbindung der Stirnseiten der Leisten in diesem durch die Ausformung gebildeten Hohlraum.

Schutz wird zudem begehrt für ein Verfahren zum Verbinden der Stirnseiten zweier benachbart zueinander an einer Montagestruktur angeordneter oder anzuordnenden Leisten mittels wenigstens einer Verbindungsvorrichtung gemäß wenigstens einer der obigen Ausführungsformen.

Gemäß einem solchen Verfahren
- wird in einem ersten Betriebsmodus nur das wenigstens eine Zwischenstück zwischen den Stirnseiten der Leisten angeordnet und zumindest teilweise zur Anlage an die Stirnseiten gebracht,
- werden in einem zweiten Betriebsmodus die beiden Stirnseiten untereinander und/oder an der Montagestruktur über die wenigstens eine Befestigungsvorrichtung befestigt, und
- werden in einem dritten Betriebsmodus das wenigstens eine Zwischenstück und die wenigstens eine Befestigungsvorrichtung über die wenigstens eine Schnittstelle, vorzugsweise lösbar, miteinander verbunden und gemeinsam zwischen den Stirnseiten der Leisten angeordnet.

Gemäß einer bevorzugten Ausführungsform des Verfahrens weist die wenigstens eine Befestigungsvorrichtung im zweiten und dritten Betriebsmodus eine unterschiedliche Ausrichtung relativ zu den Leisten auf, vorzugsweise wobei die wenigstens eine Befestigungsvorrichtung um 180° gedreht ist.

Durch diese Drehung wird erreicht, dass das Kalibrierstück im ersten Fall seiner Funktion nachkommt und den Abstand zwischen den Leisten normiert und im anderen Fall in dem Hohlraum der Leisten positioniert ist, der durch die Ausformung an der Leiste, zwischen Leiste und Montagestruktur, gebildet wird.

Eine Drehung der Befestigungsvorrichtung um 180° um eine Richtung parallel zur Richtung der Schwerkraft in Montageposition der Befestigungsvorrichtung bewirkt hingegen eine Transformation einer Verbindungsvorrichtung für Außenkanten zu einer Verbindungsvorrichtung für Innenkanten zweier Leisten.

Gemäß eines weiteren bevorzugten Verfahrens wird in einem ersten Betriebsmodus ein Kleber innerhalb und/oder in einem Bereich um wenigstens eine bzw. die wenigstens eine Öffnung des wenigstens einen Zwischenstücks angebracht.

Weitere Einzelheiten und Vorteile der Erfindung werden anhand der Figurenbeschreibung unter Bezugnahme auf die Zeichnungen im Folgenden näher erläutert. Darin zeigen:
- Fig. 1A:: eine Ausführungsform des Zwischenstücks (2) mit flügelförmiger Schutzvorrichtung (21) und einer Haltevorrichtung (23)
- Fig. 1B:: die Ausführungsform des Zwischenstücks (2) gemäß Figur 1A aus einer weiteren Perspektive
- Fig. 2A:: eine weitere Perspektive der Ausführungsform des Zwischenstücks (2) gemäß Figur 1A und 1B
- Fig. 2B:: eine Ausführungsform der Verbindungsvorrichtung (1) mit Kraftspeichereinheit (35) und Abstützeinheit (36)
- Fig. 3A:: eine Seitenansicht einer Befestigungsvorrichtung (3) mit einer Oberflächenstruktur (32) in Form von Widerhaken
- Fig. 3B:: eine Draufsicht der Befestigungsvorrichtung (3) gemäß Figur 3A mit sichtbaren Kalibrierstück (33)
- Fig. 4A:: eine Befestigungsvorrichtung (3) mit Ausnehmung (34)
- Fig. 4B:: die Befestigungsvorrichtung (3) gemäß Figur 4A um 180° gedreht
- Fig. 5A:: eine Ausführungsform einer Verbindungsvorrichtung (1) mit Zwischenstück (2) und Befestigungsvorrichtung (3)
- Fig. 5B:: die Ausführungsform gemäß Figur 5A aus einer anderen Perspektive
- Fig. 6A:: einen Querschnitt durch eine Leiste (4) mit Nut (44) und Ausformung (45), wobei eine Befestigungsvorrichtung (3) innerhalb der Nut angebracht ist
- Fig. 6B:: zwei Leisten (4), die in einem Winkel zueinander angeordnet sind und über eine Verbindungsvorrichtung (1) miteinander verbunden sind
- Fig. 7A:: eine Ausführungsform eines Zwischenstücks (2) mit wulstförmiger Schutzvorrichtung (21) in einer Seitenansicht
- Fig. 7B:: eine Draufsicht des Zwischenstücks (2) gemäß Figur 7A
- Fig. 8A:: eine Seitenansicht einer Verbindungsvorrichtung (1) mit einem Zwischenstück (2) gemäß den Figuren 7A,7B und einer Befestigungsvorrichtung (3)
- Fig. 8B:: eine Draufsicht einer Verbindungsvorrichtung (1) mit einem Zwischenstück (2) gemäß den Figuren 7A,7B und einer Befestigungsvorrichtung (3)
- Fig. 9A:: drei Leisten (4), die über zwei Verbindungsvorrichtungen (1) miteinander verbunden sind
- Fig. 9B:: eine gerade Verbindung zweier Leisten (4) mittels einer Verbindungsvorrichtung (1)
- Fig. 10A:: eine Befestigungsvorrichtung (3) zur geraden Verbindung zweier Leisten (4)
- Fig. 10B:: eine Verbindungsvorrichtung (1) mit einem Zwischenstück (2) und einer Befestigungsvorrichtung (3) gemäß der Figur 10A

Figuren 1A, 1B und 2A zeigen jeweils ein Zwischenstück (2), welches zwischen den Stirnseiten (41) der Leisten (4) anordenbar und zumindest teilweise zur Anlage an die Stirnseiten (41) bringbar ist.

Des Weiteren weist das Zwischenstück (2) eine Schutzvorrichtung (21) mit flügelförmigem Steg (211) auf, die in einem Bereich eine rechtwinklige Umbiegung (212) hat.

Die Flügel des flügelförmigen Stegs (211) sind so konzipiert, dass sie zur Anlage an die Mantelfläche (42) der entsprechenden Leiste (4) gebracht werden können und so den Übergangsbereich zwischen den Leisten (4) optimal schützen.

Zudem weist das Zwischenstück (2) gemäß den Figuren 1A, 1B und 2A eine Haltevorrichtung (23) zur Befestigung des Zwischenstücks (2) an wenigstens einer Leiste (4) und/oder zur Befestigung der beiden Stirnseiten (41) untereinander auf.

Die Haltevorrichtung (23) ist von der Schutzvorrichtung (21) beabstandet, sodass die Stirnseiten (41) zwischen der Haltevorrichtung (23) und der Schutzvorrichtung (21) anordenbar sind.

Die Haltevorrichtung (23) gemäß dem Ausführungsbeispiel der Figuren 1A, 1B und 2A weist zudem eine Struktur (231) auf. Diese sorgt für einen verbesserten Halt der Haltevorrichtung (23) an der Leiste (4).

Der Bereich des Zwischenstücks (2), der zur Anlage an die Stirnseiten (42) gebracht werden kann und sich zwischen der Haltevorrichtung (23) und der Schutzvorrichtung (21) befindet, weist drei Öffnungen (22) auf, wobei in den Figuren der Übersicht halber lediglich eine der Öffnungen (2) mit einem Bezugszeichen versehen wurde.

Die Öffnungen (22) sind bevorzugt durchgängig, können aber auch eine Membran oder eine Art Flies oder Folie aufweisen. Die Öffnungen (22) dienen in erster Linie der Anbringung von Kleber, sodass eine stabile Verbindung zwischen Zwischenstück (2) und Stirnseiten (41) der Leisten (4) gewährleistet wird.

Des Weiteren tragen die Öffnungen (22) auch zur Gewichtsreduktion des Zwischenstücks (2) bei und sind so ausgeformt, dass die Stabilität des Zwischenstücks (2) trotz der geringen Materialstärke von 1 bis 4 Millimetern, bevorzugt 1,5 bis 3 Millimetern, sichergestellt wird.

Im Bereich der Schnittstelle (11) des Zwischenstücks (2) befindet sich eine u-förmige Aussparung (24). Die Aussparung (24) dient dabei einer Aufnahme der Befestigungsvorrichtung (3).

Das Zwischenstück (2) gemäß den Figuren 1A, 1B und 2A ist bevorzugt aus Kunststoff gefertigt. Es kann somit einfach mittels 3D-Druck oder einer Spritzgusstechnik oder Ähnlichem hergestellt werden. Dadurch wird die Reproduktion und schlussendlich auch die Reparatur erleichtert.

Figur 2B zeigt eine Ausführungsform der Verbindungsvorrichtung (1) mit Kraftspeichereinheit (35) und Abstützeinheit (36).

Der wenigstens eine Befestigungssteg (31) der Befestigungsvorrichtung (3) der Verbindungsvorrichtung (1) ist dabei als Kraftspeichereinheit (35) ausgebildet und weist ein s-förmiges Seitenprofil auf. Die Kraftspeichereinheit (35) bildet mit der wenigstens einen Leiste (4) über drei Kontaktbereiche (351), einen Kraftschluss.

Des Weiteren weist die Befestigungsvorrichtung (3) wenigstens eine Abstützeinheit (36) zur Aufnahme wenigstens einer Federvorrichtung (in Figur 2B nicht explizit dargestellt) und/oder einer Montagestruktur (5) auf.

Die (nicht explizit dargestellte) Federvorrichtung ist in Verbindung mit einer Seitenfläche der Montagestruktur (5) bringbar, wodurch die wenigstens eine Befestigungsvorrichtung (3) an die wenigstens eine Leiste (4) oder eine weitere Montagestruktur (51) angepresst wird.

Die Figuren 3A, 3B, 4A und 4B zeigen jeweils ein Ausführungsbeispiel einer Befestigungsvorrichtung (3) aus unterschiedlichen Perspektiven.

Die Befestigungsvorrichtung (3) gemäß der Figuren 3A, 3B, 4A und 4B weist zwei Befestigungsstege (31) auf, die im Querschnitt hantelförmig ausgebildet sind.

In einem oberen und unteren Bereich der hantelförmigen Befestigungsstege (31) weist die Befestigungsvorrichtung (3) zudem eine Oberflächenstruktur (32) in Form von Widerhaken auf, die mit der Leiste (4) einen Reibschluss bilden können.

Die beiden Befestigungsstege (31) der Befestigungsvorrichtung (3) sind gemäß dem Ausführungsbeispiel der Figuren 3A, 3B, 4A und 4B in einem rechten Winkel (d.h. 90°) zueinander angeordnet.

In einem Übergangsbereich zwischen dem ersten Befestigungssteg (31) und dem zweiten Befestigungssteg (31) weist die Befestigungsvorrichtung (3) ein Kalibrierstück (33) und dieser gegenüberliegend eine Ausnehmung (34) auf.

Das Kalibrierstück (33) normiert den Abstand zwischen den Stirnseiten (41) derart, dass das wenigstens eine Zwischenstück (2) formschlüssig zur Anlage an die Stirnseiten (41) gebracht werden kann.

Die Ausnehmung (34) nimmt über eine Dicke der Befestigungsvorrichtung an Breite zu, d.h. der Durchmesser wird im Verlauf größer. Dies kann unter anderem in Figur 3B gesehen werden. Die Ausnehmung (34) wird zuerst durch das Kalibrierstück (33) verdeckt und wird erst in einem Außenbereich der Befestigungsvorrichtung (3) durch die zunehmende Breite sichtbar.

Die Ausnehmung (34) und insbesondere deren Form ermöglichen es, dass die Befestigungsvorrichtung (3) in einem Zustand, in welchem die Befestigungsvorrichtung (3) über eine Schnittstelle (11) mit dem wenigstens einen Zwischenstück (2) verbunden ist, relativ zum wenigstens einen Zwischenstück (2) schwenkbar ist, vorzugsweise in einem Winkelbereich zwischen 0° und 15°.

Die Figuren 5A und 5B zeigen jeweils eine Verbindungsvorrichtung (1) umfassend ein Zwischenstück (2) gemäß den Figuren 1A, 1B und 2A, sowie eine Befestigungsvorrichtung (3) gemäß den Figuren 3A, 3B, 4A und 4B.

Das Zwischenstück (2) ist mit der Befestigungsvorrichtung (3) über eine Schnittstelle (11) lösbar verbunden.

Das Kalibrierstück (33) der Befestigungsvorrichtung (3) ist in diesem Fall in Montageposition oben ausgerichtet, sodass es sich zumindest teilweise zwischen den Stirnseiten (41) der Leisten (4) befindet.

Die Figur 6A zeigt einen Querschnitt durch eine Leiste (4) mit Nut (44) und Ausformung (45), wobei eine Befestigungsvorrichtung (3) innerhalb der Nut angebracht ist.

Die Leiste (4) weist eine Ausnehmung (43) auf, die im Wesentlichen durch eine Nut (44) und eine Ausformung (45) gebildet wird.

Durch die Ausformung (45) entsteht in Montageposition der Leiste (4) ein Hohlraum (46) zwischen Leiste (4) und Montagestruktur (5).

Dieser Hohlraum (46) dient standardmäßig unter anderem als Kabelführung. Im zweiten Betriebsmodus der Verbindungsvorrichtung (1) wird die Befestigungsvorrichtung (3) so positioniert, dass sich das Kalibrierstück in Montageposition zumindest teilweise innerhalb des Hohlraums (46) befindet. Dadurch, dass das Kalibrierstück in Folge dessen nicht mehr zwischen den Stirnseiten (41) der Leisten (4) angeordnet ist, können die Stirnseiten (41) ohne Spalt zur Anlage aneinander gebracht werden.

In Figur 6B wird eine Anordnung (6) bestehend aus zwei Leisten (4) und einer Verbindungsvorrichtung (1) dargestellt. In einem ersten Betriebsmodus wird zum Verbinden der beiden Leisten (4) lediglich das Zwischenstück (2) verwendet, während in einem dritten Betriebsmodus das Zwischenstück (2) und die Befestigungsvorrichtung (3), die in Figur 6B nicht sichtbar ist, da sie durch die Leisten (4) und das Zwischenstück (2) verdeckt wird, gemeinsam zum Verbinden verwendet werden.

Des Weiteren ist in Figur 6B zu erkennen, dass wenigstens eine der Leisten (4) eine Ausnehmung (43) in Form einer Nut (44) und einer Ausformung (45) aufweist.

Die von außen sichtbar gelagerte Schutzvorrichtung (21) des Zwischenstücks (2), überlappt die Leisten (4) teilweise in einem Übergangsbereich von einer Leiste (4) zur zweiten Leiste (4).

Die Figuren 7A und 7B zeigen ein weiteres Ausführungsbeispiel eines Zwischenstücks (2) umfassend eine Schutzvorrichtung (21) mit wulstförmigem Steg (211).

Der wulstförmige Steg (211) überlappt die Leisten in einem Übergangsbereich zwischen den Leisten (4) teilweise, aber im Gegensatz zum ersten Ausführungsbeispiel gemäß den Figuren 1A, 1B und 2B liegt der Steg (211) in einer Montageposition nicht formschlüssig an der Mantelfläche (42) der Leisten (4) an.

Der wulstförmige Steg (211) bietet aufgrund der größeren Materialstärke im Vergleich zur flügelförmigen Ausführungsform einen noch besseren Schutz vor schleifenden Kabeln von Haushaltsgeräten.

Des Weiteren ermöglicht der wulstförmige Steg (211) die Verwendung des Zwischenstücks (2) sowohl für Innenkanten als auch für Außenkanten.

Die Haltevorrichtung (23) ist gemäß der Figuren 7A und 7B pyramidenstumpfförmig ausgebildet.

Auch dieses Ausführungsbeispiel des Zwischenstücks (2) weist drei Öffnungen (22), und eine Aussparung (24) im Bereich der Schnittstelle (11) auf.

Die Figuren 8A und 8B zeigen jeweils eine Verbindungsvorrichtung (1) bestehend aus einem Zwischenstück (2) gemäß den Figuren 7A und/oder 7B, sowie einer Befestigungsvorrichtung gemäß den Figuren 3A, 3B, 4A und 4B.

Bei der Verwendung der Verbindungsvorrichtung für eine Innenkante kann die Befestigungsvorrichtung (3) gemäß Figur 8B um 180° um eine Achse parallel zur Richtung der Schwerkraft gedreht werden, wodurch jedoch die Funktion des Kalibrierstücks (33) verlorengehen würde.

Alternativ kann auch eine angepasst Befestigungsvorrichtung (3) verwendet werden, bei der das Kalibrierstück (33) wie angedacht den Abstand zwischen den Stirnseiten (41) der Leisten (4) normiert.

Die Figur 9A zeigt eine Anordnung umfassend drei in einem Winkel zueinander angeordnete Leisten (4), wobei die erste Leiste (4) mit der zweiten Leiste (4) eine Innenkante bildet und die zweite Leiste (4) mit der dritten Leiste (4) eine Außenkante bildet.

Als Verbindungsvorrichtung (1) wird sowohl im Fall der Innenkante als auch im Fall der Außenkante ein Zwischenstück (2) gemäß Figur 7A und/oder 7B mit einer wulstförmigen Schutzvorrichtung (21) verwendet.

Durch die Umbiegung (212) des Stegs (211) passt sich die Schutzvorrichtung (21) optimal an das Profil der Leisten (4) an.

Die Figur 9B zeigt eine Anordnung umfassend zwei Leisten (4), die in eine Längsrichtung der Leisten (4) fluchtend zueinander ausgerichtet sind.

Zum Verbinden der Leisten (4) gemäß Figur 9B wird entweder ausschließlich ein Zwischenstück (2) gemäß einem ersten Betriebsmodus der Verbindungsvorrichtung (1) verwendet oder gemäß einem dritten Betriebsmodus eine Verbindungsvorrichtung (1) gemäß Figur 10B verwendet.

Die Figur 10A zeigt eine Befestigungsvorrichtung (3) für eine gerade Verbindung zweier Leisten (4). Die Befestigungsvorrichtung (3) weist dabei entweder einen Befestigungssteg (31) mit zwei Ausnehmungen (34) auf oder zwei Befestigungsstege (31), die in einem Winkel von 180 zueinander angeordnet sind und in deren Übergangsbereich sich zwei Ausnehmungen (34) befinden.

Figur 10B zeigt eine Verbindungsvorrichtung (1) umfassend ein Zwischenstück gemäß Figur 7A und/oder 7B und eine Befestigungsvorrichtung gemäß Figur 10A.

Dabei dient zumindest eine der Ausnehmungen (34) der Befestigungsvorrichtung (3) dazu die Befestigungsvorrichtung (3) mit dem Zwischenstück (2) über die Schnittstelle (11), bevorzugt lösbar, miteinander zu verbinden.

## Patentansprüche

1. Verbindungsvorrichtung (1) zur Verbindung der Stirnseiten (41) zweier benachbart zueinander an einer Montagestruktur (5) angeordneter oder anzuordnenden Leisten (4) umfassend,
- wenigstens ein zwischen den Stirnseiten (41) der Leisten (4) anordenbares und zumindest teilweise zur Anlage an die Stirnseiten (41) bringbares Zwischenstück (2) und
- wenigstens eine Befestigungsvorrichtung (3), die dazu ausgebildet ist, die beiden Stirnseiten (41) untereinander und/oder an der Montagestruktur (5) zu befestigen,
**dadurch gekennzeichnet, dass** das wenigstens eine Zwischenstück (2) und die wenigstens eine Befestigungsvorrichtung (3) als voneinander gesonderte Bauteile ausgebildet sind, sodass das wenigstens eine Zwischenstück (2) und die wenigstens eine Befestigungsvorrichtung (3) separat voneinander verwendbar sind, und wobei wenigstens eine Schnittstelle (11) vorgesehen ist, über welche das wenigstens eine Zwischenstück (2) und die wenigstens eine Befestigungsvorrichtung (3) miteinander, vorzugsweise lösbar, verbindbar sind.

2. Verbindungsvorrichtung (1) nach dem vorhergehenden Anspruch, wobei das wenigstens eine Zwischenstück (2) wenigstens eine Schutzvorrichtung (21) zum Schutz zumindest einer der Leisten (4) im Bereich der Stirnseiten (41) aufweist, wobei die wenigstens eine Schutzvorrichtung (21) wenigstens einen zu einer Erstreckungsrichtung des wenigstens einen Zwischenstücks (2) quer abstehenden Steg (211) aufweist, mit welchem eine benachbart zu einer der Stirnseiten (41) angeordnete Mantelfläche (42) zumindest einer der Leisten (4) abdeckbar ist, und/oder wobei die wenigstens eine Schutzvorrichtung (21) in einem Querschnitt wulstförmig oder flügelförmig ausgebildet ist, und/oder wenigstens eine, vorzugsweise im Wesentlichen rechtwinklige, Umbiegung (212) aufweist.

3. Verbindungsvorrichtung (1) nach einem der vorhergehenden Ansprüche, wobei ein Bereich des wenigstens einen Zwischenstücks (2), der zur Anlage an die Stirnseiten (41) gebracht werden kann, wenigstens eine, bevorzugt durchgängige, Öffnung (22) aufweist.

4. Verbindungsvorrichtung (1) nach einem der vorhergehenden Ansprüche, wobei das wenigstens eine Zwischenstück (2) eine Haltevorrichtung (23) zur Befestigung des wenigstens einen Zwischenstücks (2) an wenigstens einer Leiste (4) und/oder zur Befestigung der beiden Stirnseiten (41) untereinander aufweist, wobei die wenigstens eine Haltevorrichtung (23) von wenigstens einer bzw. der wenigstens einen Schutzvorrichtung (21) beabstandet ist und, wobei die Stirnseiten (41) zwischen der wenigstens einen Haltevorrichtung (23) und wenigstens einer bzw. der wenigstens einen Schutzvorrichtung (21) anordenbar sind.

5. Verbindungsvorrichtung (1) nach einem der vorhergehenden Ansprüche, wobei das wenigstens eine Zwischenstück (2) im Bereich der Schnittstelle (11) eine Aussparung (24) zur Aufnahme der wenigstens einen Befestigungsvorrichtung (3) aufweist.

6. Verbindungsvorrichtung (1) nach einem der vorhergehenden Ansprüche, wobei das wenigstens eine Zwischenstück (2) und die wenigstens eine Befestigungsvorrichtung (3) aus jeweils unterschiedlichen Materialien, bevorzugt aus Kunststoff, besonders bevorzugt mittels 3D-Druck, fertigbar sind, und/oder wobei ein Bereich des wenigstens einen Zwischenstücks (2), der zur Anlage an die Stirnseiten (41) gebracht werden kann, eine Materialstärke von 1 bis 4, bevorzugt 1,5 bis 3, Millimetern aufweist.

7. Verbindungsvorrichtung (1) nach einem der vorhergehenden Ansprüche, wobei die wenigstens eine Befestigungsvorrichtung (3) in einem Zustand, in welchem die wenigstens eine Befestigungsvorrichtung (3) über die wenigstens einen Schnittstelle (11) mit dem wenigstens einen Zwischenstück (2) verbunden ist, relativ zum wenigstens einen Zwischenstück (2) schwenkbar ist, vorzugsweise in einem Winkelbereich zwischen 0° und 15°.

8. Verbindungsvorrichtung (1) nach einem der vorhergehenden Ansprüche, wobei die wenigstens eine Befestigungsvorrichtung (3) wenigstens einen, vorzugsweise zwei, Befestigungssteg (31) aufweist, welcher zumindest abschnittsweise in eine korrespondierende Ausnehmung (43) in zumindest eine der Leisten (4) und/oder der Montagestruktur (5) einfügbar ist, und/oder wobei wenigstens zwei Befestigungsstege (31) vorgesehen sind, die in einem Winkel zwischen 0° und 180°, bevorzugt 90° oder 180°, relativ zueinander anordenbar sind.

9. Verbindungsvorrichtung (1) nach einem der vorhergehenden Ansprüche, wobei die wenigstens eine Befestigungsvorrichtung (3) zumindest teilweise wenigstens eine Oberflächenstruktur (32), bevorzugt in Form von wenigstens einem Widerhaken, aufweist.

10. Verbindungsvorrichtung (1) nach einem der vorhergehenden Ansprüche, wobei die wenigstens eine Befestigungsvorrichtung (3) ein Kalibrierstück (33) aufweist, welches den Abstand zwischen den Stirnseiten (41) derart normiert, dass das wenigstens eine Zwischenstück (2) formschlüssig zur Anlage an die Stirnseiten (41) gebracht werden kann.

11. Verbindungsvorrichtung (1) nach einem der vorhergehenden Ansprüche, wobei die wenigstens eine Befestigungsvorrichtung (3) wenigstens eine Ausnehmung (34) aufweist, mit der die wenigstens eine Befestigungsvorrichtung (3) über die wenigstens eine Schnittstelle (11) mit dem wenigstens einen Zwischenstück (2) verwunden werden kann, und wobei vorzugsweise eine Breite der Ausnehmung (34) über eine Dicke der Befestigungsvorrichtung (3) zunimmt.

12. Anordnung mit wenigstens zwei Leisten (4) und wenigstens einer Komponente (2,3) einer Verbindungsvorrichtung (1) nach einem der vorhergehenden Ansprüche.

13. Anordnung nach dem vorhergehenden Anspruch, wobei die wenigstens zwei Leisten (4) eine Nut (44) aufweisen, welche wenigstens eine Befestigungsvorrichtung (3) der Verbindungsvorrichtung (1) zumindest teilweise aufnehmen kann, und/oder wobei die wenigstens zwei Leisten (4) in einem Winkel zwischen 0° und 180°, bevorzugt 90° oder 180°, relativ zueinander anordenbar sind.

14. Verfahren zum Verbinden der Stirnseiten (41) zweier benachbart zueinander an einer Montagestruktur (5) angeordneter oder anzuordnenden Leisten (4) mittels wenigstens einer Verbindungsvorrichtung (1) nach einem der Ansprüche 1 bis 11, wobei in einem ersten Betriebsmodus nur das wenigstens eine Zwischenstück (2) zwischen den Stirnseiten (41) der Leisten (4) angeordnet und zumindest teilweise zur Anlage an die Stirnseiten (41) gebracht wird, wobei in einem zweiten Betriebsmodus die beiden Stirnseiten (41) untereinander und/oder an der Montagestruktur (5) über die wenigstens eine Befestigungsvorrichtung (3) befestigt werden, und wobei in einem dritten Betriebsmodus das wenigstens eine Zwischenstück (2) und die wenigstens eine Befestigungsvorrichtung (3) über die wenigstens eine Schnittstelle (11), vorzugsweise lösbar, miteinander verbunden werden und gemeinsam zwischen den Stirnseiten (41) der Leisten (4) angeordnet werden.

15. Verfahren nach dem vorhergehenden Anspruch, wobei die wenigstens eine Befestigungsvorrichtung (3) im zweiten und dritten Betriebsmodus eine unterschiedliche Ausrichtung relativ zu den Leisten (4) aufweist, vorzugsweise wobei die wenigstens eine Befestigungsvorrichtung (3) um 180° gedreht ist.
